# EUROPÄISCHE PATENTSCHRIFT

(11) **EP 2 336 417 B1**
(45) Veröffentlichungstag und Bekanntmachung des Hinweises auf die Patenterteilung: **14.05.2014**
(21) Anmeldenummer: 10015590.2
(22) Anmeldetag: 14.12.2010
(51) Int. Cl.: D06F 57/06, D06F 57/08

(54) **Turmwäschetrockner**
Tower laundry dryer
Sèche-linge à tour

(30) Priorität: 15.12.2009 DE 102009058194
(43) Veröffentlichungstag der Anmeldung: 22.06.2011
(73) Patentinhaber: Carl Freudenberg KG, 69469 Weinheim (DE)
(72) Erfinder: Weis, Norbert, Dr., 69469 Weinheim (DE); Flath, Johannes, Dr., 68519 Viernheim (DE); Huber, Georg, 83043 Bad Aibling (DE); Özkan, Isik, 70197 Stuttgart (DE)

(56) Entgegenhaltungen:
- EP-A1- 0 280 885
- FR-A1- 2 944 033
- GB-A- 903 782
- US-A- 5 372 266

## Beschreibung

### Technisches Gebiet

Die vorliegende Erfindung befasst sich mit der Ausbildung eines Turmwäschetrockners mit mehreren in übereinanderliegenden Ebenen angeordneten Trockengittern aus zwei Gitterleisten und quer daran angebrachten Trockenhaltern, die seitlich von zwei Holmen getragen sind. Wäschetrockner dieser Art sind platzsparend, da sie auf einer relativ geringen Grundfläche eine große Wäschemenge aufnehmen können.

### Stand der Technik

In der WO 87/03918 ist ein Turmwäschetrockner bekannt geworden, bei dem der Wäschetrockenständer aus zwei Standbügeln besteht, die über obenliegende Gelenke nach innen zusammengefaltet werden können. An den Standbügeln sind in unterschiedlichen Etagen über Gelenke Trockengitter angebracht, die beim Zusammenklappen der Standbügel gefaltet werden, so dass Standbügel und Trockengitter in eine etwa vertikale Lage zueinander gelangen. Diese Bauweise erfordert eine Vielzahl von Gelenken und ist deshalb aufwändig. Außerdem besteht die Gefahr, dass beim Faltvorgang der einzelnen Bauelemente die Gefahr einer Fingerverletzung groß ist.

Einen mit dem voranstehenden Turmwäschetrockner vergleichbaren Turmwäschetrockner zeigt auch die EP 0 995 829 A1. Auch hier sind zwei V-förmig zueinander angeordnete Standbügel vorgesehen, die schwenkbare Trockengitter zwischen sich aufnehmen. Die Standbügel sind ebenfalls klappbar, für diesen Vorgang sind jedoch eine Reihe von Arbeitsvorgängen durchzuführen, damit die Trockengitter ebenfalls in eine senkrechte Lage übergeführt werden können.

Die DE 10 2007 037 478 B3 zeigt einen weiteren Wäschetrockenständer, der ebenfalls zwei V-förmig angeordnete Standbügel hat, wobei an deren Holmen Trockengitter in vorgegebenen Ebenen übereinander angeordnet sind. Die Trockengitter können horizontal versetzt zueinander in unterschiedliche Positionen überführt werden. Bei diesem Wäschetrockner können einzelne Trockengitter um 180° in eine vertikale Lage gedreht werden. Die Trockengitter sind um jeweils eine Achse drehbar an den Holmen angebracht, was zur Folge hat, dass eine Verstellung in verschiedene Höhenlagen nicht möglich ist.

In der GB 903 782 A ist ein zusammenfaltbarer Ständer zum Lüften und Trocknen von Kleidung behandelt. In den aufgeklappten Ständer sind stabile Rahmen einfügbar, die auf die Querleisten zwischen Stützen aufgelegt sind. Die gesamte Konstruktion ist unstabil.

Ein Trockner in der Turmbauweise ist der US 5,372,266 A zu entnehmen. Er besteht aus einem freistehenden Rahmen aus zusammensteckbaren Elementen , die für sich aus miteinander verschweißten Einzelteilen hergestellt sind. Die Steckverbindungen ergeben keinen ausreichenden Halt, so dass nur leichtere Wäschestücke zum Trocknen aufgehängt werden können.

Schließlich ist in der FR 2,944,033 A1 ein Brückentrockner dargestellt, der aus einem käfigartigem Gestell mit seitlich ausklappbaren Standbeinen besteht. Das Gestell lässt nur zwei Trockengitter zu, die fest an der Ober- und Unterseite des Gestells angebracht sind. Der Brückentrockner ist unhandlich und benötigt erheblichen Abstellraum.

### Darstellung der Erfindung

Der Erfindung liegt die Aufgabe zugrunde, einen Turmwäschetrockner zu schaffen, der in seiner konstruktiven Ausbildung sehr einfach gehalten ist und der eine einfache Handhabung zulässt. Eine Verletzungsgefahr der Bedienperson soll weitgehend ausgeschlossen sein. Außerdem soll der Trockner eine große Variabilität bei der Anordnung der Trockengitter zulassen.

Die Lösung der gestellten Aufgabe erfolgt mit den Merkmalen des Anspruchs 1. Die Unteransprüche enthalten Merkmale, welche auf die besondere Ausgestahung des Erfindungsgedankens ausgerichtet sind.

Bei dem erfindungsgemäßen Turmwäschetrockner bestehen die Holmen aus jeweils zwei parallel zueinander angeordneten Holmpaaren, an denen die Trockengitter mit ihren Gitterleisten über Verbindungsstellen angeschlossen sind. Dieser prinzipielle Aufbau ist einfach in seiner Ausgestaltung und lässt eine vielseitige Anpassung an die gegebenen Verhältnisse zu.

Die einzelnen Holmpaare werden an ihren oberen und an ihren unteren Enden von Stützleisten gehalten. Hierdurch wird die Parallelität der einzelnen Holmpaare hergestellt. Die Verbindung der Holmpaare untereinander erfolgt an ihren unteren Enden durch einen Standfuß und an ihren oberen Enden durch ein daran angebrachtes Trockengitter. Diese beiden Elemente dienen zur Querstabilisierung der Holmpaare zueinander. Die Länge der Holmpaare wird so gewählt, dass eine Person durchschnittlicher Größe am Trockengitter an den oberen Enden der Holmpaare Wäschestücke aufhängen kann. Die zwischen dem oberen Trockengitter und dem Standfuß vorgesehen Trockengitter werden über jeweils zwei Verbindungsstellen an den Gitterleisten mit den Holmpaaren verbunden. Diese Verbindungsstellen sind so ausgebildet, dass sie eine Höhenverstellung der Trockengitter an den Holmpaaren zulassen. Eine sehr einfache Möglichkeit, diese Höhenverstellung vorzunehmen, wird dadurch erreicht, dass an den Holmpaaren auf ihrer Länge in vorgegebenen Abständen nach innen gerichtete Stifte vorhanden sind, an denen die Trockengitter auswechselbar angebracht werden können. Hierfür haben die Gitterleisten der Trockengitter Schlitze, welche die Stifte ergreifen und auf diese Weise die Verbindungsstellen zu den Holmpaaren herstellen.

Möglich ist aber auch, an wenigstens einer von den zwei Verbindungsstellen der Trockengitter Muffen anzuordnen, die entlang der Holme verschiebbar und arretierbar sind. Es genügt, wenn beispielsweise an den vorderen Holmen der Holmpaare die Muffen angebracht sind, während an den hinteren Holmen der Holmpaare die vorgenannten Stifte vorhanden sind. Dieses ist besonders günstig, wenn die Trockengitter einseitig von den Holmpaaren vorstehen. Durch von unten die Stifte umfassende Schlitze ist es möglich, das betreffende Trockengitter in der vorgegebenen Höhenlage zu haften. Damit die Schlitze eingeführt werden können, werden die Trockengitter an den Muffen verschwenkbar angebracht.

Zur Unterstützung der Quersteifigkeit des Wäschetrockners ist es günstig, wenn wenigstens eines der Trockengitter eine an die Muffen anschließende Querstütze hat.

Bei der bevorzugten Ausführungsfom des Turmwäschetrockners ist vorgesehen, dass der Standfuß und die Trockengitter einseitig von den Holmenpaaren hervorstehen. Hierfür sind die Trockengitter asymmetrisch ausgebildet und schließen mit ihren hinteren Verbindungsstellen an den hinteren Holmen an.

Schließlich ist es besonders vorteilhaft, wenn die Verbindung der Gitterleisten mit den Holmpaaren über gelenkig ausgebildete Verbindungsstellen erfolgt, so dass die Holme parallelogrammartig zueinander verschiebbar sind. Auf diese Weise wird der für den Wäschetrockner benötigte Stauraum auf ein Minimum reduziert. Bei dem Verschiebevorgang der Holme der einzelnen Holmpaare zueinander werden alle Trockengitter und auch der Standfuß gleichzeitig miteinander nach oben verschwenkt.

Um eine hohe Standfestigkeit des Turmwäschetrockners zu erreichen, wird der Standfuß mit zwei nach vorne stehenden Auslegem ausgebildet, die durch mindestens eine Querstrebe miteinander verbunden sind. Die bevorzugte Anordnung der Querstrebe erfolgt in der Ebene der vorderen Holme. Zusätzlich hierzu kann an den vorderen Holmen noch ein schwenkbarer Stützbügel angeordnet sein, der mit seinem vorstehenden Bügelteil in an den Auslegem angebrachte Rastnasen einrastet. Vor dem Schwenkvorgang ist das Bügelteil aus den Rastnasen herauszunehmen, so dass der Stützbügel mit den Trockengittem und dem Standfuß mit verschwenkt werden kann. Durch die gelenkigen Verbindungsstellen zwischen den Trockengittern und dem Standfuß mit den Holmpaaren können die Trockengitter und der Standfuß aus ihrer horizontalen Lage nach oben in eine etwa vertikale Lage verschwenkt werden. Bei Bedarf kann an mindestens einem der Holmenpaare eine Rastnase angebracht werden, über die eine formschlüssige Arretierung der Trockengitter in ihrer Endlage vorgenommen werden kann. Außerdem ist es günstig, wenn der Standfuß und das obere Trockengitter im Bereich der Holme mit seitlichen Auslegern zur Führung der Holme beim Verschwenken versehen werden.

### Kurzbeschreibung der Zeichnung

Anhand zweier in der Zeichnung dargestellten Ausführungsbeispiele wird die Erfindung nachstehend näher erläutert.

Es zeigt
- Figur 1: den Turmwäschetrockner in einer perspektivischen Ansicht von der Seite
- Figur 2: den Turmwäschetrockner mit eingeklappten Trockengittern und
- Figur 3: eine perspektivische Ansicht eines Turmwäschetrockners mit einer Muffenhalterung für die Trockengitter.

### Ausführung der Erfindung

Der in der Figur 1 gezeigte Turmwäschetrockner 1 besteht im Wesentlichen aus den Holmpaaren 2, die jeweils aus zwei parallel zueinander angeordneten Holmen 3 und 14 bestehen. Zwischen den Holmpaaren 2 sind höhenverstellbare Trockengitter 4 angebracht, die mit ihren Gitterleisten 5 über Verbindungsstellen 6 mit den Holmpaaren 2 verbunden sind. An ihren unteren Enden 7 sind die Holmpaare 2 mit einem Standfuß 8 versehen, während die oberen Enden 9 der Holmpaare 2 über das Trockengitter 10 miteinander verbunden sind. Jedes der Trockengitter 4 ist über jeweils zwei Anschlussstellen 11, 12 an den Gitterleisten 5 mit den Holmpaaren 2 verbunden. Im gezeigten Ausführungsbeispiel haben die Holmpaare 2 in vorgegeben Abständen nach innen gerichtete Stifte 13, an denen die Trockengitter 4 auswechselbar angebracht werden können. Die Gitterleisten 5 der Trockengitter 4 haben hierfür Schlitze an den Anschlussstellen 11, 12, welche auf die Stifte 13 aufgeschoben die Verbindungsstellen 6 zu den Holmpaaren 2 herstellen.

Im gezeigten Ausführungsbeispiel stehen die Trockengitter 4 und 10 sowie der Standfuß 8 einseitig von den Holmpaaren 2 hervor. Hierfür sind die Trockengitter 4, 10 asymmetrisch ausgebildet, so dass ihre hinteren Anschlussstellen 12 an den hinteren Holmen 14 abschließen. Zur Unterstützung der Standfestigkeit ist der Standfuß 8 mit zwei nach vorne vorstehenden Auslegern 15 versehen, die durch mindestens eine Querstrebe 16 miteinander verbunden sind. Im gezeigten Beispiel sind insgesamt drei Querstreben 16 angebracht. Davon ist mindestens eine Querstrebe in der Ebene der vorderen Holme 3 angebracht. Außerdem ist an den vorderen Holmen 3 ein schwenkbarer Stützbügel 17 angeordnet, der mit seinem vorstehenden Bügelteil 18 in an den Auslegern 15 angebrachte Rastnasen 19 einrastet, wenn der Wäschetrockner seine gebrauchsfertige Lage erreicht hat.

In der Figur 2 ist der Wäschetrockner 1 in seiner eingeschwenkten Lage dargestellt. Die Holme 3 und 14 der einzelnen Holmpaare 2 sind parallelogrammartig zueinander verschoben. Dabei werden sie an den als Gelenke ausgebildeten Verbindungsstellen 6 gehalten. Die Gelenke 20 lassen eine Schwenkbewegung der Trockengitter 4, 10 und des Standfußes 15 aus ihrer horizontalen Lage nach oben in eine etwa vertikale Lage zu. Dabei können die Trockengitter 4 bzw. 10 mit dem Standfuß 15 in ihrer jeweiligen horizontalen und/oder vertikalen Endlage arretiert werden.

Die Figur 3 zeigt ein Ausführungsbeispiel des Turmwäschetrockners 1 mit mehreren in übereinanderliegenden Ebenen angeordneten Trockengittern 4, 10, die von Holmpaaren 2 gehalten sind. Der prinzipielle Aufbau ist vergleichbar mit dem Wäschetrockner nach den Figuren 1 und 2. Abweichend hiervon jedoch ist eine der Verbindungsstellen 6 an den Trockengittern 4 an den Holmpaaren 2 mit Muffen 21 versehen, die entlang der im Beispiel gesehenen vorderen Holme 3 verschiebbar angeordnet sind. Die Muffen 21 haben seitliche Halter 22, an denen die Gelenke 20 für die Trockengitter 4, 10 angebracht sind. Das auf der Figur 3 gesehen untere Trockengitter 4 ist mit der Querstütze 23 ausgestattet. Diese Querstütze 23 dient der Erhöhung der Querstabilität des Wäschetrockners. Der Standfuß 8 und das obere Trockengitter 10 sind im Bereich der Holmpaare 2 mit seitlichen Auslegern 24, 25 zur Führung der vorderen Holme 3 bei ihrem Verschwenken versehen. Zur Verstellung eines der Trockengitter 4 in der Höhe wird das Trockengitter 4 geringfügig aus seiner horizontalen Lage verschwenkt, so dass die hintere Anschlussstelle 12 der Gitterleisten 5 von den Stiften 13 getrennt wird. Danach wird das Trockengitter nach oben oder unten verschoben und in der nächsten erreichten Höhenlage wieder in die Horizontale verschwenkt, so dass die Anschlussstelle 12 wieder die Stifte 13 hintergreift.

## Patentansprüche

1. Turmwäschetrockner (1) mit mehreren in übereinander liegenden Ebenen angeordneten Trockengittern (4) aus zwei Gitterleisten (5) und quer daran angebrachten Trockenhaltern, die seitlich von zwei Holmen (3, 14) getragen sind, **dadurch gekennzeichnet, dass** die Holmen (3, 14) zu jeweils zwei parallel zueinander angeordneten und parallelogrammartig verschiebbaren Holmpaaren (2) zusammengefasst sind, an denen die Trockengitter (4, 10) mit ihren Gitterleisten (5) über als Gelenke (20) ausgebildete Verbindungsstellen (6) angeschlossen sind, so dass die Trockengitter (4) aus einer horizontalen in eine etwa vertikale Lage verschwenkbar sind.

2. Turmwäschetrockner nach Anspruch 1, **dadurch gekennzeichnet, dass** die Holmpaare (2) an ihren unteren Enden (7) mit einem Standfuß (8) und an ihren oberen Enden (9) mit einem Trockengitter (10) versehen sind.

3. Turmwäschetrockner nach Anspruch 1 oder 2, **dadurch gekennzeichnet, dass** jedes Trockengitter (4) an seinen Gitterleisten (5) jeweils zwei Anschlussstellen (11, 12) zu den Holmpaaren (2) hat.

4. Turmwäschetrockner nach einem der Ansprüche 1 bis 3, **dadurch gekennzeichnet, dass** die Trockengitter (4) höhenverstellbar an den Holmpaaren (2) angeordnet sind.

5. Turmwäschetrockner nach einem der Ansprüche 1 bis 4, **dadurch gekennzeichnet, dass** an den Holmpaaren (2) auf ihrer Länge in vorgegebenen Abständen nach innen gerichtete Stifte (13) vorhanden sind, an denen die Trockengitter (4) auswechselbar anbringbar sind.

6. Turmwäschetrockner nach einem der Ansprüche 1 bis 5, **dadurch gekennzeichnet, dass** die Gitterleisten (5) der Trockengitter (4) mit Schlitzen versehen sind, welche auf die Stifte (13) aufgeschoben die Verbindungsstellen (6) zu den Holmpaaren (2) herstellen.

7. Turmwäschetrockner nach einem der Ansprüche 1 bis 6, **dadurch gekennzeichnet, dass** jeweils an wenigstens einer von den zwei Verbindungsstellen (6) der Trockengitter (4) an den Holmpaaren (2) Muffen (21) angeordnet sind, die entlang der Holme (3) verschiebbar sind.

8. Turmwäschetrockner nach einem der Ansprüche 1 bis 7, **dadurch gekennzeichnet, dass** die Muffen (21) an den vorderen Holmen (3) der Holmpaare (2) angebracht sind.

9. Turmwäschetrockner nach einem der Ansprüche 1 bis 8, **dadurch gekennzeichnet, dass** die Arretierung der Muffen (21) an den Holmen (3) durch Verklemmen oder Rastnasen mit Rastbolzen erfolgt.

10. Turmwäschetrockner nach einem der Ansprüche 1 bis 9, **dadurch gekennzeichnet, dass** wenigstens ein Trockengitter (4, 10) eine an die Muffen (21) anschließende Querstütze (23) hat.

11. Turmwäschetrockner nach einem der Ansprüche 1 bis 10, **dadurch gekennzeichnet, dass** der Standfuß (8) und die Trockengitter (4, 10) einseitig von den Holmpaaren (2) hervorstehen.

12. Turmwäschetrockner nach einem der Ansprüche 1 bis 11, **dadurch gekennzeichnet, dass** die Trockengitter (4, 10) asymmetrisch ausgebildet sind und mit ihren hinteren Anschlussstellen (12) an den hinteren Holmen (14) abschließen.

13. Turmwäschetrockner nach einem der Ansprüche 1 bis 12, **dadurch gekennzeichnet, dass** die Muffen (21) seitliche Halter (22) für die Anbringung der Gelenke (20) haben.

14. Turmwäschetrockner nach einem der Ansprüche 1 bis 13, **dadurch gekennzeichnet, dass** der Standfuß (8) zwei nach vorne vorstehende Ausleger (15) hat, die durch mindestens eine Querstrebe (16) miteinander verbunden sind.

15. Turmwäschetrockner nach einem der Ansprüche 1 bis 14, **dadurch gekennzeichnet, dass** mindestens eine Querstrebe (16) in der Ebene der vorderen Holme (3) angeordnet ist.

16. Turmwäschetrockner nach einem der Ansprüche 1 bis 15, **dadurch gekennzeichnet, dass** an den vorderen Holmen (3) schwenkbar ein Stützbügel (17) angeordnet ist, der mit seinem vorstehenden Bügelteil (18) in an den Auslegern (15) angebrachte Rastnasen (19) einrastet.

17. Turmwäschetrockner nach einem der Ansprüche 1 bis 16, **dadurch gekennzeichnet, dass** die Gelenke (20) eine Schwenkbewegung der Trockengitter (4, 10) und des Standfußes (15) aus ihrer horizontalen Lage nach oben in eine etwa vertikale Lage zulassen.

18. Turmwäschetrockner nach einem der Ansprüche 1 bis 17, **dadurch gekennzeichnet, dass** die Trockengitter (4, 10) in ihrer horizontalen und/oder vertikalen Endlage arretierbar sind.

19. Turmwäschetrockner nach einem der Ansprüche 1 bis 18, **dadurch gekennzeichnet, dass** der Standfuß (8) und das obere Trockengitter (10) im Bereich der Holmpaare (2) mit seitlichen Auslegern (24, 25) zur Führung der Holme (3) beim Verschwenken versehen sind.

## Claims

1. Tower laundry dryer (1) having a plurality of drying shelves (4), which are arranged in planes located one above the other and are made up of two shelf bars (5) and drying holders fitted transversely thereto, these being carried laterally by two uprights (3, 14), **characterized in that** the uprights (3, 14) are combined to form in each case two upright pairs (2) which are arranged parallel to one another, can be displaced in the manner of a parallelogram and to which the drying shelves (4, 10) have their shelf bars (5) connected via connecting locations (6) designed in the form of articulations (20), it therefore being possible for the drying shelves (4) to be pivoted out of a horizontal position into an approximately vertical position.

2. Tower laundry dryer according to Claim 1, **characterized in that** the upright pairs (2) are provided, at their bottom ends (7), with a base (8) and, at their upper ends (9), with a drying shelf (10).

3. Tower laundry dryer according to Claim 1 or 2, **characterized in that** each drying shelf (4), on its shelf bars (5), has in each case two points of connection (11, 12) to the upright pairs (2).

4. Tower laundry dryer according to one of Claims 1 to 3, **characterized in that** the drying shelves (4) are arranged in a height-adjustable manner on the upright pairs (2).

5. Tower laundry dryer according to one of Claims 1 to 4, **characterized in that** inwardly directed pins (13) are present at predetermined distances apart from one another over the length of the upright pairs (2), and the drying shelves (4) can be fitted in an exchangeable manner thereon.

6. Tower laundry dryer according to one of Claims 1 to 5, **characterized in that** the shelf bars (5) of the drying shelves (4) are provided with slots which, pushed onto the pins (13), establish the points of connection (6) to the upright pairs (2).

7. Tower laundry dryer according to one of Claims 1 to 6, **characterized in that** bushings (21) are arranged in each case at at least one of the two points of connection (6) of the drying shelves (4) to the upright pairs (2), and said bushings can be displaced along the uprights (3).

8. Tower laundry dryer according to one of Claims 1 to 7, **characterized in that** the bushings (21) are fitted on the front uprights (3) of the upright pairs (2).

9. Tower laundry dryer according to one of Claims 1 to 8, **characterized in that** the bushings (21) are arrested on the uprights (3) by clamping action or latching noses with latching bolts.

10. Tower laundry dryer according to one of Claims 1 to 9, **characterized in that** at least one drying shelf (4, 10) has a transverse support (23) adjoining the bushings (21).

11. Tower laundry dryer according to one of Claims 1 to 10, **characterized in that** the base (8) and the drying shelves (4, 10) project from one side of the upright pairs (2).

12. Tower laundry dryer according to one of Claims 1 to 11, **characterized in that** the drying shelves (4, 10) are of an asymmetrical design and terminate with their rear points of connection (12) at the rear uprights (14).

13. Tower laundry dryer according to one of Claims 1 to 12, **characterized in that** the bushings (21) have lateral holders (22) for the fitting of the articulations (20).

14. Tower laundry dryer according to one of Claims 1 to 13, **characterized in that** the base (8) has two forwardly projecting extension arms (15), which are connected to one another by at least one transverse strut (16).

15. Tower laundry dryer according to one of Claims 1 to 14, **characterized in that** at least one transverse strut (16) is arranged in the plane of the front uprights (3).

16. Tower laundry dryer according to one of Claims 1 to 15, **characterized in that** a supporting bracket (17) is arranged in a pivotable manner on the front uprights (3) and latches, by way of its projecting bracket part (18), in latching noses (19) fitted on the extension arms (15).

17. Tower laundry dryer according to one of Claims 1 to 16, **characterized in that** the articulations (20) allow the drying shelves (4, 10) and the base (8) to be pivoted upwards out of their horizontal position into an approximately vertical position.

18. Tower laundry dryer according to one of Claims 1 to 17, **characterized in that** the drying shelves (4, 10) can be arrested in their horizontal end position and/or vertical end position.

19. Tower laundry dryer according to one of Claims 1 to 18, **characterized in that** the base (8) and the upper drying shelf (10) are provided, in the region of the upright pairs (2), with lateral extension arms (24, 25) for guiding the uprights (3) during pivoting action.

## Revendications

1. Sèche-linge à tour (1) comprenant plusieurs grilles de séchage (4) disposées dans des plans superposés, constituées de deux barres de grille (5) et de supports de linge montés transversalement sur celles-ci, lesquelles sont portées latéralement par deux montants (3, 14), **caractérisé en ce que** les montants (3, 14) sont à chaque fois réunis en deux paires de montants (2) disposées parallèlement l'une à l'autre et déplaçables à la manière d'un parallélogramme, auxquelles sont raccordées les grilles de séchage (4, 10) par leurs barres de grille (5) par le biais de zones de connexion (6) réalisées sous forme d'articulation (20) de telle sorte que les grilles de séchage (4) puissent pivoter d'une position horizontale dans une position approximativement verticale.

2. Sèche-linge à tour selon la revendication 1, **caractérisé en ce que** les paires de montants (2) sont munies au niveau de leurs extrémités inférieures (7) d'un pied formant base (8) et au niveau de leurs extrémités supérieures (9) d'une grille de séchage (10).

3. Sèche-linge à tour selon la revendication 1 ou 2, **caractérisé en ce que** chaque grille de séchage (4) présente au niveau de ses barres de grille (5) à chaque fois deux zones de raccordement (11, 12) aux paires de montants (2).

4. Sèche-linge à tour selon l'une quelconque des revendications 1 à 3, **caractérisé en ce que** les grilles de séchage (4) sont disposées sur les paires de montants (2) de manière réglable en hauteur.

5. Sèche-linge à tour selon l'une quelconque des revendications 1 à 4, **caractérisé en ce que** des goupilles (13) orientées vers l'intérieur sont prévues sur les paires de montants (2) à intervalles prédéfinis sur leur longueur, sur lesquelles les grilles de séchage (4) peuvent être montées de manière interchangeable.

6. Sèche-linge à tour selon l'une quelconque des revendications 1 à 5, **caractérisé en ce que** les barres de grille (5) des grilles de séchage (4) sont pourvues de fentes qui, poussées sur les goupilles (13), établissent les zones de connexion (6) avec les paires de montants (2).

7. Sèche-linge à tour selon l'une quelconque des revendications 1 à 6, **caractérisé en ce que** des manchons (21) sont disposés à chaque fois sur les paires de montants (2) au niveau d'au moins l'une des deux zones de connexion (6) des grilles de séchage (4), lesquels peuvent être déplacés le long des montants (3).

8. Sèche-linge à tour selon l'une quelconque des revendications 1 à 7, **caractérisé en ce que** les manchons (21) sont montés sur les montants avant (3) des paires de montants (2).

9. Sèche-linge à tour selon l'une quelconque des revendications 1 à 8, **caractérisé en ce que** le blocage des manchons (21) sur les montants (3) s'effectue par serrage ou par des ergots d'encliquetage avec des boulons d'encliquetage.

10. Sèche-linge à tour selon l'une quelconque des revendications 1 à 9, **caractérisé en ce qu'**au moins une grille de séchage (4, 10) présente un support transversal (23) se raccordant aux manchons (21).

11. Sèche-linge à tour selon l'une quelconque des revendications 1 à 10, **caractérisé en ce que** le pied formant base (8) et les grilles de séchage (4, 10) font saillie d'un côté des paires de montants (2).

12. Sèche-linge à tour selon l'une quelconque des revendications 1 à 11, **caractérisé en ce que** les grilles de séchage (4, 10) sont réalisées de manière asymétrique et se terminent avec leurs zones de raccordement arrière (12) au niveau des montants arrière (14).

13. Sèche-linge à tour selon l'une quelconque des revendications 1 à 12, **caractérisé en ce que** les manchons (21) présentent des supports latéraux (22) pour le montage des articulations (20).

14. Sèche-linge à tour selon l'une quelconque des revendications 1 à 13, **caractérisé en ce que** le pied formant base (8) présente deux bras de potence (15) faisant saillie vers l'avant, lesquels sont connectés l'un à l'autre par au moins une traverse (16).

15. Sèche-linge à tour selon l'une quelconque des revendications 1 à 14, **caractérisé en ce qu'**au moins une traverse (16) est disposée dans le plan des montants avant (3).

16. Sèche-linge à tour selon l'une quelconque des revendications 1 à 15, **caractérisé en ce qu'**un étrier de support (17) est disposé de manière pivotante au niveau des montants avant (3), lequel s'encliquète avec sa partie d'étrier faisant saillie (18) dans des ergots d'encliquetage (19) montés sur les bras de potence (15).

17. Sèche-linge à tour selon l'une quelconque des revendications 1 à 16, **caractérisé en ce que** les articulations (20) permettent un mouvement de pivotement des grilles de séchage (4, 10) et du pied formant base (8) depuis leur position horizontale vers le haut dans une position approximativement verticale.

18. Sèche-linge à tour selon l'une quelconque des revendications 1 à 17, **caractérisé en ce que** les grilles de séchage (4, 10) peuvent être bloquées dans leur position de fin de course horizontale et/ou verticale.

19. Sèche-linge à tour selon l'une quelconque des revendications 1 à 18, **caractérisé en ce que** le pied formant base (8) et la grille de séchage supérieure (10) sont munis, dans la région des paires de montants (2), de bras de potence latéraux (24, 25) pour guider les montants (3) lors du pivotement.
